# EUROPÄISCHE PATENTSCHRIFT

(11) **EP 3 380 380 B1**
(45) Veröffentlichungstag und Bekanntmachung des Hinweises auf die Patenterteilung: **06.09.2023**
(21) Anmeldenummer: 17700642.6
(22) Anmeldetag: 11.01.2017
(51) Int. Cl.: B61C 9/52

(54) **DOPPELACHSANTRIEB**
DUAL AXLE DRIVE
ENTRAINEMENT D'ESSIEU DOUBLE

(30) Priorität: 26.01.2016 EP 16152694
(43) Veröffentlichungstag der Anmeldung: 03.10.2018
(73) Patentinhaber: Siemens Mobility GmbH, 81739 München (DE)
(72) Erfinder: PFANNSCHMIDT, Bernd, 90574 Rosstal (DE)
(74) Vertreter: Siemens Patent Attorneys
(86) Internationale Anmeldenummer: PCT/EP2017/050464
(87) Internationale Veröffentlichungsnummer: WO 2017/129404

(56) Entgegenhaltungen:
- EP-A1- 0 718 170
- DE-A1- 3 047 413
- DE-A1- 3 217 301
- DE-U1- 8 814 798

## Beschreibung

Die Erfindung betrifft einen Doppelachsantrieb und ein Fahrwerk eines Schienenfahrwerks.

Bei Schienenfahrzeugen mit Längsantrieben, Mittenantrieben oder je einem außenliegenden Längsantrieb, also sogenannten Doppelachsantrieben, werden an einem Fahrmotor an seinen jeweiligen Enden seiner Rotorwelle ein Achsgetriebe montiert als Antrieb eines Rades oder Radsatzes, wodurch eine mehrteilige Gehäusekonstruktion entsteht.

Das Gehäuse des Fahrmotors dieses Längsantriebs beinhaltet bisher lediglich ein Lagerschild, wobei die Getriebe jeweils ein eigenes Gehäuse mit Getriebedeckel aufweisen und somit die gesamte Konstruktion des Doppelachsantriebs aus mehreren Teilen, insbesondere Gehäuseteilen, besteht, wie dies beispielsweise der EP 0 718 170 A1 zu entnehmen ist.

Aus der DE 8814798 U ist ein Doppelachsgetriebe mit einem gehäuselosen Fahrmotor bekannt, dessen Motorständer mit zwei Getriebegehäusen für je ein Winkelgetriebe starr verbunden ist.

Ausgehend davon liegt der Erfindung die Aufgabe zugrunde, einen derartigen Doppelachsantrieb bezüglich seines Aufbaus zu vereinfachen.

Die Lösung der gestellten Aufgabe gelingt durch einen Doppelachsantrieb mit zwei Treibachsen und mit einem einzigen zwischen den zwei Treibachsen angeordneten Fahrmotor, dessen Drehachse quer, insbesondere senkrecht zu den Treibachsen verläuft, wobei mittels einer Antriebswelle des Fahrmotors jeweils über ein Getriebe eine Radsatzwelle antreibbar ist, wobei der gesamte Doppelachsantrieb in einer Gehäuseeinheit angeordnet ist, die zwei Gehäuseabschnitte aufweist, wobei die Gehäuseabschnitte die Treibachsen in Richtung der Drehachse des Fahrmotors jeweils überragen und diese bis zu 180 Grad umgreifen, und wobei die Gehäuseabschnitte jeweils durch einen Getriebedeckel abgeschlossen werden, welcher mittels einer Flanschverbindung an dem jeweiligen Gehäuseabschnitt befestigt ist. Kennzeichnend weisen die beiden Gehäuseabschnitte einander zugewandte Flanschflächen auf, an denen die Gehäuseabschnitte fixierbar sind, wobei die Flanschfläche insbesondere senkrecht oder parallel zur Antriebswelle verläuft.

Erfindungsgemäß ist nunmehr zwischen den beiden Treibachsen lediglich nur noch eine Gehäuseeinheit vorgesehen, die nunmehr Bestandteile des Fahrmotors, des Lagers, der Kupplung und zwei Getrieben beinhaltet, so dass die Herstell- und Montagekosten und auch das Gewicht gegenüber herkömmlichen Doppelachsantrieben reduziert wird.

Vorteilhafterweise ist dabei das Getriebe als Hypoidkegelradgetriebe oder als normales Winkelgetriebe ausgeführt. Diese kompakten Getriebe eignen sich insbesondere für derartige Doppelachsantriebe, da sich dort der Kraftfluss auf engstem Raum nahezu ideal umlenken lässt. Um nun die beiden Gehäuseabschnitte kraftschlüssig miteinander zu verbinden, werden an den Stoßstellen Flanschflächen ausgeführt, an denen diese beiden Gehäuseabschnitte verbindbar sind.

Vorteilhafterweise verlaufen diese Flanschflächen senkrecht zur Antriebswelle des Rotors des Fahrmotors oder parallel zu den Treibachsen. Damit vereinfacht sich die Herstellung derartiger Flanschflächen.

Um dem Statorblechpaket des Fahrmotors einen durchgehenden Sitz im Gehäuse zu gewährleisten, werden die Flanschflächen außerhalb, insbesondere axial außerhalb des Statorblechpakets vorgesehen. Damit vereinfacht sich auch der Schrumpfsitz des Statorblechpakets innerhalb des dafür vorgesehenen Gehäuseabschnitts. Die auf das Statorblechpaket wirkenden Drehmomente Im Betrieb des Doppelachsantriebs werden dadurch besser aufgenommen. Dabei bleibt auch die Demontierbarkeit der jeweiligen Gehäuseabschnitte erhalten.

Bei einem Fahrwerk eines Schienenfahrzeugs mit zumindest einem Doppelachsantrieb werden nunmehr ein kompakter Aufbau bei vergleichsweise geringem Gewicht und eine Kostenreduktion für derartige Fahrwerke geschaffen.

Die Erfindung sowie weitere vorteilhafte Ausgestaltungen der Erfindung werden anhand prinzipiell dargestellter Ausführungsbespiele näher dargestellt; dabei zeigt
- FIG 1: einen Längsschnitt mit mittig einem angeordnetem Flansch,
- FIG 2: einen Längsschnitt mit einem außermittig angeordnetem Flansch.

FIG 1 zeigt einen Längsschnitt eines Doppelachsantriebs, der sowohl als Mittenantrieb als auch als außenliegender Längsantrieb, insbesondere für Niederflurfahrzeuge geeignet ist. Dabei ist zwischen zwei Treibachsen 14 ein Fahrmotor 3 angeordnet, der ein Statorblechpaket 4 und ein eine Rotorwelle 7 umgebendes Rotorblechpaket 5 aufweist. Die um eine Drehachse 6 rotierbare Rotorwelle 7 ist dabei über Lager 9 gelagert. Das Statorblechpaket 4 ist drehfest in einer Gehäuseeinheit 15 untergebracht. Das Gehäuseeinheit 15 ist in zwei Gehäuseabschnitten 16 und 17 aufgeteilt, die an einer Flanschfläche 10 miteinander verbindbar sind. In dem vorliegenden Fall befindet sich die Flanschfläche 10 des Flansches im Bereich des Statorblechpakets 4.

In den Gehäuseabschnitten 16, 17 sind dabei jeweils Teile des Fahrmotors 3, Kupplung 8, Lagereinheit 23 für Getriebe 18 und Fahrmotors 3. In zumindest einem der Gehäuseabschnitte 16, 17 kann außerdem eine Bremsen, insbesondere zwischen Kupplung 8 und Fahrmotor 3 angeordnet sein. Am bzw. in den Gehäuseabschnitten 16, 17 können optional Luftleitvorrichtungen für Kühlluftströme, als auch Kühlmitteleinlässe 11 bzw. Kühlmittelauslässe 12 an der Hülle der Gehäuseabschnitte 16, 17 vorgesehen werden.

In einer vorteilhaften weiteren, Ausführungsform gemäß FIG 2 befinden sich die Flanschflächen 10 des Flansches axial außerhalb des Statorblechpakets 4. Damit weist des Statorblechpaket 4 einen durchgehende Sitz in einem Gehäuseabschnitt auf. Dies vereinfacht die Demontierbarkeit der Gehäuseabschnitte 16, 17. Damit können beispielsweise elektrische Anschlüsse des Wicklungssystems des Fahrmotors 3 besonders günstig auf einer Seite des Statorblechpaketes 4 zugänglich angeordnet werden.

In dem Gehäuseabschnitt 16 ist dabei u.a. der Fahrmotor 3, die Kupplung 8, eine Lagereinheit 23 für Getriebe 18 und Fahrmotors 3 und optional eine Bremse angeordnet. Im anderen Gehäuseabschnitt 17 ist die Kupplung 8 und eine Lagereinheit 23 für das Getriebe 18 angeordnet. Am bzw. in den Gehäuseabschnitten 16, 17 können dabei jeweils optional Luftleitvorrichtungen für Kühlluftströme, als auch Kühlmitteleinlässe 11 bzw. Kühlmittelauslässe 12 an der Hülle der Gehäuseabschnitte 16, 17 vorgesehen werden.

In der Gehäuseeinheit 15, insbesondere in den Gehäuseabschnitten 16 und 17 sind somit jeweils Lufteinlässe 11 und/oder Luftauslässe 12 in der Wandung der Gehäuseabschnitte 16, 17 vorgesehen. Ebenso ist innerhalb der Gehäuseeinheit 15 jeweils eine Kupplung 8, sowohl zur einen Treibachse 14 als auch zur anderen Treibachse 14 hin, angeordnet. Die gesamte Gehäuseeinheit 15 ist über Federn 13 in einem nicht näher dargestellten Drehgestell eines Schienenfahrzeugs platziert.

Die jeweiligen Gehäuseabschnitte 16, 17 nehmen ebenso jeweils die Lageranordnungen 23 in dementsprechenden Lagersitzen der Gehäuseabschnitte 16, 17 auf, die sich vorzugsweise zwischen Getriebe 18 und Kupplung 8 befinden.

Die jeweiligen Gehäuseabschnitte 16, 17 ragen axial - vom Fahrmotor 3 aus betrachtet - über die Treibachsen 14. Die Gehäuseabschnitte 16, 17 umgreifen dabei ihre jeweilige Treibachse 14 sowohl nach FIG 1 als auch nach FIG 2 bis zu 180 Grad. Mit anderen Worten: eine gedachte Verlängerung der Flanschflächen der Flansche 21 geht durch die jeweilige Treibachse 14.

Auch Winkel kleiner 180 Grad gestatten eine vergleichsweise einfache Montage.

Die Gehäuseabschnitte 16, 17 werden jeweils durch einen Getriebedeckel 20 abgeschlossen, die mittels Flanschverbindungen 21 am jeweiligen Gehäuseabschnitt 16, 17 befestigt werden. Die Getriebedeckel 20 weisen jeweils eine Wartungsöffnung 22 auf.

Über die Treibachse 14 wird mittels eines Getriebes 18 jeweils ein Rad bzw. ein Radsatz mit zwei Rädern angetrieben. Die Treibachse dieser Räder bzw. dieser Radsätze verlaufen dabei im Wesentlichen senkrecht zur Drehachse 6 des Fahrmotors 3.

## Patentansprüche

1. Doppelachsantrieb mit zwei Treibachsen (14) und mit einem einzigen zwischen den zwei Treibachsen (14) angeordneten Fahrmotor (3), dessen Drehachse (6) quer, insbesondere senkrecht zu den Treibachsen (14) verläuft, wobei mittels einer Antriebswelle (7) des Fahrmotors (3) jeweils über ein Getriebe (18) eine Radsatzwelle antreibbar ist, wobei der gesamte Doppelachsantrieb in einer einzigen Gehäuseeinheit (15) angeordnet ist, die zwei Gehäuseabschnitte (16,17) aufweist, wobei die Gehäuseabschnitte (16, 17) die Treibachsen (14) in Richtung der Drehachse (6) des Fahrmotors (3) jeweils überragen und diese bis zu 180 Grad umgreifen, und wobei die Gehäuseabschnitte (16, 17) jeweils durch einen Getriebedeckel (20) abgeschlossen werden, welcher mittels einer Flanschverbindung (21) an dem jeweiligen Gehäuseabschnitt (16, 17) befestigt ist, **dadurch ge-ke nnzeichnet**, dass die beiden Gehäuseabschnitte (16, 17) einander zugewandte Flanschflächen (10) aufweisen, an denen die Gehäuseabschnitte (16,17) fixierbar sind, wobei die Flanschfläche (10) insbesondere senkrecht oder parallel zur Antriebswelle (7) verläuft.

2. Doppelachsantrieb nach Anspruch 1, **dadurch gekennzeichnet, dass** das Getriebe (18) ein Winkelgetriebe oder ein Hypoidkegelradgetriebe ist.

3. Doppelachsantrieb nach Anspruch 1, **dadurch gekennzeichnet, dass** die Flanschfläche (10) axial außerhalb eines Statorblechpakets (4) des Fahrmotors (3) angeordnet ist.

## Claims

1. Double axle drive having two drive axles (14) and having a single drive motor (3) arranged between the two drive axles (14), the axis of rotation (6) of said drive motor extending (3) transversely, in particular perpendicular to the drive axles (14), wherein a wheel set shaft can be driven by means of a drive shaft (7) of the drive motor (3) via in each case a transmission (18), wherein the entire double axle drive is arranged in a single housing unit (15) which has two housing sections (16,17), wherein the housing sections (16, 17) in each case protrude beyond the drive axles (14) in the direction of the axis of rotation (6) of the drive motor (3) and surround these up to 180 degrees, and wherein the housing sections (16, 17) are in each case closed off by a transmission cover (20), which is attached to the respective housing section (16, 17) by means of a flange connection (21), **characterised in that** the two housing sections (16, 17) have flange surfaces (10) facing one another, on which the housing sections (16, 17) can be fixed, wherein the flange surface (10) extends in particular perpendicular or parallel to the drive shaft (7).

2. Double axle drive according to claim 1, **characterised in that** the transmission (18) is an angular transmission or a hypoid transmission.

3. Double axle drive according to claim 1, **characterised in that** the flange surface (10) is arranged axially externally to a stator laminated core (4) of the drive motor (3).

## Revendications

1. Entraînement d'essieux double comprenant deux essieux (14) moteurs et comprenant un seul moteur (3) de traction, qui est monté entre les deux essieux (14) moteurs et dont l'axe (6) de rotation s'étend transversalement, en particulier perpendiculairement, aux essieux (14) moteurs, dans lequel, au moyen d'un arbre (7) d'entraînement du moteur (3) de traction, un arbre de jeu de roue peut être entraîné respectivement par un engrenage (18), dans lequel l'ensemble de l'entraînement d'essieux double est disposé dans une seule unité (15) de boîtier, qui a deux parties (16, 17) de boîtier, dans lequel les parties (16, 17) du boîtier dépassent respectivement des essieux (14) moteurs dans la direction de l'axe (6) de rotation du moteur (3) de traction et l'entoure jusqu'à 180°, et dans lequel les parties (16, 17) du boîtier sont fermées respectivement par un couvercle (20) d'engrenage, qui est fixé à la partie (16, 17) respective du boîtier au moyen d'un bridage (21), **caractérisé en ce que** les deux parties (16, 17) du boîtier ont des surfaces (10) de bride tournées l'une vers l'autre, sur lesquelles les parties (16, 17) du boîtier peuvent être fixées, dans lequel la surface (10) de la bride s'étend, en particulier perpendiculairement au parallèlement à l'arbre (7) d'entraînement.

2. Entraînement d'essieux double suivant la revendication 1, **caractérisé en ce que** l'engrenage (18) est un engrenage angulaire ou un engrenage à roue conique hypoïde.

3. Entraînement d'essieux double suivant la revendication 1, **caractérisé en ce que** les surfaces (10) de la bride sont disposées axialement à l'extérieur d'un paquet (4) de tôles statoriques du moteur (3) de traction.
